# EUROPÄISCHE PATENTSCHRIFT

(11) **EP 0 418 688 B1**
(45) Veröffentlichungstag und Bekanntmachung des Hinweises auf die Patenterteilung: **22.12.1993**
(21) Anmeldenummer: 90117353.4
(22) Anmeldetag: 08.09.1990
(51) Int. Cl.: B65H 19/10, B65H 19/20

(54) **Vorrichtung zum Herstellen von einer Verpackungsstation zuzuführenden Zargen aus bahnförmigem Material**
Device for forming cut sheets to feed a packaging station from web-like material
Dispositif pour produire des découpes alimentant un poste d'emballage à partir d'un matériel en bande

(30) Priorität: 20.09.1989 DE 3931310
(43) Veröffentlichungstag der Anmeldung: 27.03.1991
(73) Patentinhaber: Maschinenfabrik Alfred Schmermund GmbH & Co., D-58285 Gevelsberg (DE)
(72) Erfinder: Sakowski, Jürgen, D-5828 Enneptal (DE)
(74) Vertreter: Sparing Röhl Henseler Patentanwälte

(56) Entgegenhaltungen:
- GB-A- 2 096 580

## Beschreibung

Die Erfindung betrifft eine Vorrichtung zum Herstellen von einer Verpackungsstation zuzuführenden Zargen für Faltschachteln, insbesondere Zigarettenpäckchen, mit einer Messer aufweisenden Zargenschneidstation zum Abtrennen der Zargen von bahnförmigem Verpackungsmaterial einer Breite entsprechend der Zargenbreite und zwei vor der Zargenschneidstation zusammenlaufenden Förderstrecken für jeweils eine Verpackungsmaterialbahn mit umschaltbaren Vorzugseinrichtungen für die jeweilige Verpackungsmaterialbahn.

Zum Verpacken von Zigaretten sind Klappdeckelschachteln, sogenannte hinged-lid-Päckchen, bekannt, die aus einem Zuschnitt um einen von Innenpapier umhüllten Zigarettenblock gefaltet werden. Derartige Päckchen umfassen außerdem eine Zarge, die mit dem Außenpapierzuschnitt verklebt wird, beim fertigen Päckchen innenseitig hiervon angeordnet ist und den Entnahmebereich an der Vorderseite des Päckchens sowie bis auf die Rückseite die Entnahmeöffnung auf drei Seiten begrenzt. Dementsprechend sind die Zargen gefaltet und ferner im gefalteten Zustand im vorderseitigen Bereich mit geringfügig seitlich ausgestellten Vorsprüngen, die durch entsprechende Einschnitte erzeugt werden, versehen, um das Halten des Klappdeckels in geschlossener Stellung zu unterstützen.

Die Zargen werden hierzu beispielsweise von einer Verpackungsmaterialbahn fortlaufend von einem Messer in einer Zargenschneidstation abgetrennt und in Taschen einer Fördereinrichtung zum Vorfalten eingestoßen, vgl. z.B. DE-A-2 447 917.

Generell ist es ferner aus der DE-B-2 137 937 bekannt, bei Faltschachtel-Klebemaschinen einen Auswerfer für fehlerhafte Zuschnitte vorzusehen, der eine verschiebbare Umlenkklappe aufweist, die einen als fehlerhaft von einer Leseeinrichtung erkannten Zuschnitt aus der Förderstrecke heraus entlang einer Walze wegführt.

Aufgabe der Erfindung ist es, eine Vorrichtung der eingangs genannten Art zu schaffen, die bei einfacher Konstruktion einen einfachen Wechsel der Verpackungsmaterialbahnen, aus denen die Zargen hergestellt werden, ermöglicht.

Diese Aufgabe wird dadurch gelöst, daß im Bereich zwischen den zusammenlaufenden Förderstrecken eine Bahnwechseleinrichtung vorgesehen ist, die ein zwischen beiden Förderstrecken angeordnetes, feststehendes Messer und auf der gegenüberliegenden Seite der jeweiligen Förderstrecke jeweils ein mit dem feststehenden Messer zusammenarbeitendes bewegliches Messer zum Durchtrennen der jeweiligen Verpackungsmaterialbahn entsprechend der Form der Vorder- bzw. Hinterkante der Zargen sowie für jede Förderstrecke eine sich in Förderrichtung daran anschließende Umlenkeinrichtung für das abgetrennte Vorderende einer neuen Verpackungsmaterialbahn umfaßt.

Die Vorrichtung ermöglicht es, in einfacher Weise das Ende einer Verpackungsmaterialbahn entsprechend der Hinterkante einer Zarge und den Anfang einer neuen Verpackungsmaterialbahn entsprechend der Vorderkante einer Zarge zu schneiden und die nicht benötigten Enden zu entfernen.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.

Fig. 1 zeigt schematisiert eine Seitenansicht einer Vorrichtung zum Herstellen von Zargen, die einer Verpackungsstation für Zigaretten zugeführt werden.

Fig. 2 zeigt eine Frontansicht eines Teils der Vorrichtung von Fig. 1.

Fig. 3 zeigt eine Draufsicht auf den in Fig. 2 dargestellten Teil der Vorrichtung.

Fig. 4 zeigt in Draufsicht eine Zarge für ein Zigaretten-Klappdeckelpäckchen.

Bei der dargestellten Vorrichtung befinden sich Verpackungsmaterialbahnen 1 auf nicht dargestellten Bobinen, wobei eine der Verpackungsmaterialbahnen 1 kontinuierlich über Rollen 2 einer Bahnwechseleinrichtung 3 zugeführt, durch diese hindurch transportiert, von weiteren Rollen 4 einer ein Paar von zusammenarbeitenden Messerwalzen 5 aufweisenden Zargenschneidstation zugeführt, von den Messerwalzen 5 in Zargen zerschnitten und als solche einer Verpackungsstation zugeführt wird. Führungen 6 dienen zum Führen der Verpakkungsmaterialbahnen 1 bzw. der Zargen zwischen den Rollen 2, 4 bzw. Walzen 5.

Die Bahnwechseleinrichtung 3 umfaßt ein feststehendes Messer 7 mit zwei einander gegenüberliegenden Schneidkanten 8. Jede der beiden Schneidkanten 8 dient jeweils zum Durchtrennen einer der beiden Verpackungsmaterialbahnen 1 entsprechend dem Verlauf einer Zarge an deren Vorder- bzw. Hinterkante, vgl. Fig. 4. Das Messer 7 ist innerhalb des durch die beiden im Spalte zwischen den Rollen 4 zusammen laufenden Transportwege der beiden Verpackungsmaterialbahnen 1 gebildeten spitzen Winkel angeordnet, wobei jeweils eine Schneidkante 8 einer Verpackungsmaterialbahn 1 zugewandt ist, und mit einem sich in Richtung auf die Rollen 4 erstreckenden und verjüngenden Führungsstück 9 versehen. Auf denen dem feststehenden Messer 7 abgewandten Seiten der beiden Transportwege für die Verpackungsmaterialbahnen 1 befindet sich jeweils ein bewegliches Messer 10. Die Messer 10 sind jeweils über einen Kolben 11 eines Druckluftzylinders 12 in Schneidstellung zum feststehenden Messer 7 bringbar.

Ferner umfaßt die Bahnwechseleinrichtung 3 zwei verstellbare Führungsleisten 13 zum Überbrücken des Weges zwischen dem jeweiligen äußeren beweglichen Messer 10 und einer in Transportrichtung nachfolgenden feststehenden Führung 6. Jede Führungsleiste 13 ist beispielsweise über eine manuell betätigbare Kurbel 14 derart verstellbar, daß sie die in Fig. 1 gestrichelte Position einnimmt, in der sie den Weg für die Verpackungsmaterialbahn 1 zu den Messerwalzen 5 blockiert und die Verpackungsmaterialbahn 1 in einen Entnahmeschlitz 15 lenkt. Normalerweise ist die Kurbel 14 mittels eines am Rahmen 16 einrastenden Zapfens 17 in der den Weitertransport zu den Messerwalzen 5 zulassenden Stellung für die Führungsleiste 13 blockiert.

Eine Verpackungsmaterialbahn 1 wird durch die Bahnwechselstation 3 hindurch eingefädelt, bis sie aus dem entsprechenden Entnahmeschlitz 15 herausragt. Die Betätigung des zugehörigen Messers 10 wird über das Auslösen der Betätigung des zugehörigen Zylinders 12 bewirkt, wodurch das vordere Ende der Verpackungsmaterialbahn 1 abgetrennt wird und manuell entnommen werden kann, während die verbleibende Verpackungsmaterialbahn 1 jetzt eine Vorderkante mit einer der Vorderkante der späteren Zarge entsprechenden Form aufweist. Nun erfolgt ein maschinengesteuerter Vorzug der Verpackungsmaterialbahn 1 derart, daß die Vorderkante die Messer der Messerwalzen 5 der nachfolgenden Zargenschneidstation gerade nicht berührt. Beim anschließenden Fördern werden jeweils Zargen vorbestimmter Länge abgetrennt, die der nachfolgenden Verpakkungsstation zugeführt werden. Lediglich die erste Zarge ist geringfügig kürzer, damit die Messerwalzen 5 beim ersten Mal ins Leere schneiden und kein schmaler Streifen abgetrennt wird, der zu Störungen führen könnte.

Die zweite Verpackungsmaterialbahn 1 wird ebenfalls durch die Bahnwechseleinrichtung 3 eingefädelt und zugeschnitten, bleibt dann jedoch in dieser Stellung, bis die erste Verpackungsmaterialbahn 1 praktisch verbraucht ist. Wird über einen entsprechenden Sensor gemeldet, daß das Ende der ersten Verpackungsmaterialbahn 1 nahezu erreicht ist, wird die Maschinendrehzahl auf eine vorbestimmte Solldrehzahl verringert. Nach deren Erreichen wird das Messer 10 für die erste Verpackungsmaterialbahn 1 über eine elektronische Steuerung betätigt, wodurch die erste Verpackungsmaterialbahn 1 eine der Hinterkante einer Zarge entsprechende Hinterkante am Ende erhält. Der Vorzug für die erste Verpackungsmaterialbahn 1 vor der Bahnwechseleinrichtung 3 wird unterbrochen und der entsprechende Vorzug für die zweite Verpackungsmaterialbahn 1 zugeschaltet. Nun laufen das geformten Ende der ersten und der geformte Anfang der zweiten Verpackungsmaterialbahn 1 mit einer kleinen Lücke zueinander in die Zargenschneidstation. Die Maschinendrehzahl wird wieder entsprechend erhöht und am Ende der zweiten Verpackungsmaterialbahn 1 der Wechselvorgang wiederholt.

Der Abstand zwischen den Schneidkanten der Messer 7, 10 und denen der Messer der Zargenschneidstation beträgt zweckmäßigerweise ein Vielfaches der Zargenlänge in Förderrichtung plus ein geringes Spiel von beispielsweise 1 mm, um das Erzeugen von Schnippsel in der Zargenschneidstation bei Vorschubumschaltung ohne Zeitverzögerung zu unterbinden.

Wie sich aus Fig. 2 und 3 ergibt, können die beweglichen Messer 10 Führungsbuchsen 18 aufweisen, die Führungsstangen 19 aufnehmen, die ihrerseits ortsfest in Rahmenteilen 20 angeordnet sind, um die beweglichen Messer 10 in senkrechter Richtung zum feststehenden Messer 7 zu führen. Die Rahmenteile 20 tragen auch die Zylinder 12. Außerdem sind zwischen den beweglichen Messern 10 Federn 21 angeordnet, die die Messer 10 gegen die Beaufschlagungsrichtung der Zylinder 12 auswärts vorspannen. Die Federn 21 werden von Stangen 22 gestützt, die an den Rahmenteilen 20 befestigt sind.

## Patentansprüche

1. Vorrichtung zum Herstellen von einer Verpackungsstation zuzuführenden Zargen für Faltschachteln, insbesondere Zigarettenpäckchen, mit einer Messer (5) aufweisenden Zargenschneidstation zum Abtrennen der Zargen von bahnförmigem Verpackungsmaterial einer Breite entsprechend der Zargenbreite und zwei vor der Zargenschneidstation zusammenlaufenden Förderstrecken für jeweils eine Verpackungsmaterialbahn (1) mit umschaltbaren Vorzugseinrichtungen für die jeweilige Verpackungsmaterialbahn (1), dadurch **gekennzeichnet,** daß im Bereich zwischen den zusammenlaufenden Förderstrecken eine Bahnwechseleinrichtung (3) vorgesehen ist, die ein zwischen beiden Förderstrecken angeordnetes, feststehendes Messer (7) und auf der gegenüberliegenden Seite der jeweiligen Förderstrecke jeweils ein mit dem feststehenden Messer (7) zusammenarbeitendes bewegliches Messer (10) zum Durchtrennen der jeweiligen Verpakkungsmaterialbahn (1) entsprechend der Form der Vorder- bzw. Hinterkante der Zargen sowie für jede Förderstrecke eine sich in Förderrichtung daran anschließende Umlenkeinrichtung (13-17) für das abgetrennte Vorderende einer neuen Verpackungsmaterialbahn (1) umfaßt.

2. Vorrichtung nach Anspruch 1, dadurch gekennzeichnet, daß das feststehende Messer (7) mit einer sich im wesentlichen bis zu der Stelle, an der die Förderstrecken zusammenlaufen, erstreckenden Mittelführung (9) versehen ist.

3. Vorrichtung nach Anspruch 1 oder 2, dadurch gekennzeichnet, daß die beweglichen Messer (10) gegen eine Federvorspannung betätigbar sind.

4. Vorrichtung nach einem der Ansprüche 1 bis 3, dadurch gekennzeichnet, daß die beweglichen Messer (10) über Betätigungszylinder (12) in Schneidstellung zum feststehenden Messer (7) beweglich sind.

5. Vorrichtung nach einem der Ansprüche 1 bis 4, dadurch gekennzeichnet, daß die beweglichen Messer (10) längs Führungen (19) verschiebbar sind.

6. Vorrichtung nach einem der Ansprüche 1 bis 5, dadurch gekennzeichnet, daß die Umlenkeinrichtung jeweils eine die zugehörige Förderstrecke außenseitig begrenzende und in diese schwenkbare Führungsleiste (13) umfaßt.

7. Vorrichtung nach einem der Ansprüche 1 bis 6, dadurch gekennzeichnet, daß die Umlenkeinrichtung einen Entnahmeschlitz (15) für ein abgetrenntes Vorderende einer Verpackungsmaterialbahn (1) umfaßt.

8. Vorrichtung nach Anspruch 7, dadurch gekennzeichnet, daß der Entnahmeschlitz (15) durch die Führungsleiste (13) verschließbar ist.

9. Vorrichtung nach einem der Ansprüche 6 bis 8, dadurch gekennzeichnet, daß die Führungsleiste (13) durch eine manuell betätigbare Kurbel (14) verschwenkbar ist.

10. Vorrichtung nach einem der Ansprüche 1 bis 9, dadurch gekennzeichnet, daß der Abstand zwischen den Schneidkanten (8) des Messers (7) und denen der Messer (5) der Zargenschneidstation ein Vielfaches der Länge einer Zarge in Förderrichtung zuzüglich eines geringen Spiels ist.

11. Vorrichtung nach einem der Ansprüche 1 bis 10, dadurch gekennzeichnet, daß die Zargenschneidstation Messerwalzen (5) aufweist.

## Claims

1. Apparatus for producing collars to be fed to a packaging station, for folding boxes, especially cigarette packs, with a collar-cutting station, having knives (5), for severing the collars from web-like packaging material in a width corresponding to the collar width, and two conveying stages, converging in front of the collar-cutting station and each intended for one web of packaging material (1), with reversible pre-drawing devices for the respective web of packaging material (1), characterized in that there is provided in the region between the converging conveying stages a web-changing device (3) which comprises a stationary knife (7) arranged between the two conveying stages and, on the opposite side of each conveying stage, a respective movable knife (10), cooperating with the stationary knife (7), for severing the respective web of packaging material (1) according to the shape of the front and of the rear edge of the collars, and, for each conveying stage, a deflecting device (13-17), following the latter in the conveying direction, for the severed front end of a new web of packaging material (1).

2. Apparatus according to Claim 1, characterized in that the stationary knife (7) is provided with a middle guide (9) extending essentially as far as the point at which the conveying stages converge.

3. Apparatus according to Claim 1 or 2, characterized in that the movable knives (10) can be actuated counter to a spring prestress.

4. Apparatus according to one of Claims 1 to 3, characterized in that, in the cutting position, the movable knives (10) are movable relative to the stationary knife (7) via actuating cylinders (12).

5. Apparatus according to one of Claims 1 to 4, characterized in that the movable knives (10) are displaceable along guides (19).

6. Apparatus according to one of Claims 1 to 5, characterized in that the deflecting device respectively comprises a guide strip (13) limiting the associated conveying stage on the outside and pivotable into the latter.

7. Apparatus according to one of Claims 1 to 6, characterized in that the deflecting device comprises an extraction slot (15) for a severed front end of a web of packaging material (1).

8. Apparatus according to Claim 7, characterized in that the extraction slot (15) can be closed by means of the guide strip (13).

9. Apparatus according to one of Claims 6 to 8, characterized in that the guide strip (13) is pivotable by means of a manually actuable crank (14).

10. Apparatus according to one of Claims 1 to 9, characterized in that the distance between the cutting edges (8) of the knife (7) and those of the knives (5) of the collar-cutting station is a multiple of the length of a collar in the conveying direction plus a small play.

11. Apparatus according to one of Claims 1 to 10, characterized in that the collar-cutting station has knife rollers (5).

## Revendications

1. Dispositif de fabrication de renforts amenés, ultérieurement, à un poste d'emballage pour boîtes pliantes, plus particulièrement pour paquets de cigarettes, comprenant un poste de découpe de renforts, muni d'une lame (5) permettant de découper lesdits renforts dans une bande de matériau d'emballage dont la largeur correspond à la largeur desdits renforts, ainsi que deux lignes de transport se rejoignant face au poste de découpe de renforts, chacune desdites lignes transportant une bande de matériau d'emballage (1), et des dispositifs d'avance pour chacune des deux bandes de matériau d'emballage (1), caractérisé en ce qu'un dispositif de changement de bande (3) est prévu dans la zone de jonction des deux lignes de transport, comprenant une lame fixe (7) montée entre les deux lignes de transport et, sur la face opposée de chaque ligne de transport, une lame mobile (10) coopérant avec ladite lame fixe (7) pour effectuer des découpes dans la bande de matériau d'emballage (1) en fonction de la forme des bords avant et arrière des renforts et en ce qu'un dispositif de déviation (13-17) est monté en aval, vu dans le sens du convoyage, pour chaque ligne de transport, pour dévier l'extrémité avant découpée d'une nouvelle bande de matériau d'emballage (1).

2. Dispositif selon la revendication 1, caractérisé en ce que la lame fixe (7) est équipée d'un guidage central (9) s'étendant sensiblement jusqu'au point de jonction des deux lignes de transport.

3. Dispositif selon la revendication 1 ou 2, caractérisé en ce que les lames mobiles (10) peuvent être déplacées dans le sens inverse du sens de précontrainte d'un ressort.

4. Dispositif selon l'une quelconque des revendications 1 à 3, caractérisé en ce que les lames mobiles (10) peuvent être déplacées, par des vérins d'actionnement (12), en position de coupe en coopération avec la lame fixe (7).

5. Dispositif selon l'une quelconque des revendications 1 à 4, caractérisé en ce que les lames mobiles (10) peuvent être déplacées le long de guidages (19).

6. Dispositif selon l'une quelconque des revendications 1 à 5, caractérisé en ce que le dispositif de déviation comprend une barrette de guidage (13) délimitant la face extérieure de la ligne de transport correspondante et pouvant être déplacée par pivotement dans cette dernière.

7. Dispositif selon l'une quelconque des revendications 1 à 6, caractérisé en ce que le dispositif de déviation comprend une fente de prélèvement (15) pour saisir l'extrémité avant découpée d'une bande de matériau d'emballage (1).

8. Dispositif selon la revendication 7, caractérisé en ce que la fente de prélèvement (15) peut être obturée par la barrette de guidage (13).

9. Dispositif selon l'une quelconque des revendications 6 à 8, caractérisé en ce que la barrette (13) peut être déplacée par une manivelle (14) à actionnement manuel.

10. Dispositif selon l'une quelconque des revendications 1 à 9, caractérisé en ce que l'écartement entre les bords tranchants (8) de la lame fixe (7) et les bords tranchants des lames (5) du poste de découpe de renforts est un multiple de la longueur d'un renfort, vu dans le sens du convoyage, plus un faible jeu.

11. Dispositif selon l'une quelconque des revendications 1 à 10, caractérisé en ce que le poste de découpe de renforts est équipé de rouleaux à lames (5).
